# EUROPÄISCHE PATENTSCHRIFT

(11) **EP 0 817 915 B1**
(45) Veröffentlichungstag und Bekanntmachung des Hinweises auf die Patenterteilung: **19.12.2001**
(21) Anmeldenummer: 96942256.7
(22) Anmeldetag: 26.09.1996
(51) Int. Cl.: F02M 61/08, F02M 61/18

(54) **KRAFTSTOFFEINSPRITZVENTIL FÜR BRENNKRAFTMASCHINEN**
FUEL-INJECTION VALVE FOR INTERNAL COMBUSTION ENGINES
SOUPAPE D'INJECTION DE CARBURANT POUR MOTEURS A COMBUSTION INTERNE

(30) Priorität: 25.01.1996 DE 19602615
(43) Veröffentlichungstag der Anmeldung: 14.01.1998
(73) Patentinhaber: ROBERT BOSCH GMBH, 70442 Stuttgart (DE)
(72) Erfinder: POTZ, Detlev, D-70193 Stuttgart (DE); LEWENTZ, Guenter, D-93055 Regensburg (DE); GORDON, Uwe, D-71706 Markgröningen (DE)
(86) Internationale Anmeldenummer: DE9601875
(87) Internationale Veröffentlichungsnummer: WO9727397

(56) Entgegenhaltungen:
- EP-A- 0 619 426
- WO-A-93/25814
- DE-A- 4 340 883

## Beschreibung

### Stand der Technik

Die Erfindung geht von einem Kraftstoffeinspritzventil für Brennkraftmaschinen nach der Gattung des Patentanspruchs 1 aus. Bei einem derartigen aus der WO 93/25814 A bekannten Kraftstoffeinspritzventil ist ein Ventilglied axial verschiebbar in einer Bohrung eines Ventilkörpers geführt. Das Ventilglied weist dabei an seinem brennraumseitig aus der Bohrung des Ventilkörpers ragenden Ende einen Ventilkopf auf, dessen in die Bohrung eingetauchte, brennraumabgewandte Ringstirnfläche einen Druckraum begrenzt, der vom Kraftstoffhochdruck beaufschlagbar ist. Dabei verschiebt der den Druckraum beaufschlagende Kraftstoffhochdruck das Ventilglied entgegen der Rückstellkraft einer Ventilfeder nach außen in eine Öffnungshubstellung. Im Ventilkopf ist wenigstens ein Einspritzkanal vorgesehen, der ausgehend vom Druckraum in eine Austrittsöffnung an der Umfangswand des Ventilkopfes mündet, die in Schließlage des Ventilgliedes vom Ventilkörper verschlossen ist und in Öffnungshublage des Ventilgliedes aus der Überdeckung mit der Bohrungswand des Ventilkörpers austritt, so daß der Kraftstoff aus dem Druckraum zur Einspritzung in den Brennraum der zu versorgenden Brennkraftmaschine gelangt. Die Öffnung des Einspritzkanals taucht bei der Öffnungshubbewegung nicht ganz aus der Bohrung aus, so daß der Kraftstoffstrahl an einer Steuerkante eine inhomogene Geschwindigkeitsverteilung erhält. Der Einspritzkanal ist dabei zur Längsachse des Ventilglieds geneigt ausgebildet.

### Vorteile der Erfindung

Das erfindungsgemäße Kraftstoffeinspritzventil für Brennkraftmaschinen mit den kennzeichnenden Merkmalen des Patentanspruchs 1 hat demgegenüber den Vorteil, daß der der Einspritzung zugeführte Kraftstofffluß aufgrund der zur Längsachse des Ventilglieds rechtwinkligen Lage des Einspritzkanals stärker umgelenkt wird und so der erzeugte Einspritzstrahl eine kurze Eindringtiefe und hohe Zerstäubungsgüte aufweist, so daß er für Brennräume kleinen Durchmessers und kleiner Hubvolumen gut geeignet ist.

Weitere Vorteile und vorteilhafte Ausgestaltungen des Gegenstandes der Erfindung sind der Beschreibung, der Zeichnung und den Ansprüchen entnehmbar.

### Zeichnung

Ein Ausführungsbeispiel des erfindungsgemäßen Kraftstoffeinspritzventils für Brennkraftmaschinen ist in der Zeichnung dargestellt und in der nachfolgenden Beschreibung näher erläutert.

Es zeigen die Figur 1 einen Längsschnitt durch das Kraftstoffeinspritzventil in maximaler Ventilgliedöffnungshublage, die Figur 2 einen vergrößerten Ausschnitt aus der Figur 1 im Bereich des Ventilgliedkopfes und die Figur 3 eine vergrößerte Darstellung des Einspritzquerschnittes und des Strahlverlaufes des Einspritzstrahls.

### Beschreibung des Ausführungsbeispiels

Das in der Figur 1 dargestellte Kraftstoffeinspritzventil für Brennkraftmaschinen weist einen Ventilkörper 1 auf, der mittels einer Überwurfmutter 3 an einem Ventilhaltekörper 5 festgespannt ist. In einer Bohrung 7 im Ventilkörper 1 ist ein kolbenförmiges Ventilglied 9 axial verschiebbar geführt, das an seinem unteren, in den Brennraum der zu versorgenden Brennkraftmaschine ragenden Ende einen als Schließkopf wirkenden Ventilkopf 11 aufweist. Der in der Figur 2 vergrößert dargestellte Ventilkopf 11 weist eine dem Ventilkörper 1 zugewandte konische Ventildichtfläche 13 auf, die im Ausführungsbeispiel durch eine Ringstirnfläche eines auf den Ventilkopf 11 aufgesetzten Sitzrings 15 gebildet ist und die mit einer entsprechend konisch ausgebildeten Ventilsitzfläche 17 an der brennraumseitigen Stirnfläche des Ventilkörpers 1 zusammenwirkt.

Der in einen im Durchmesser erweiterten Bohrungsteil 19 der Bohrung 7 des Ventilkörpers 1 ragende Abschnitt des Ventilkopfes 11 ist als Kolbenschieber ausgebildet, der im Bohrungsteil 19 geführt ist und mit seiner dem Brennraum abgewandten Ringstirnfläche 21 einen Druckraum 23 im Ventilkörper 1 begrenzt. Dieser Druckraum 23 ist über einen Ringspalt 25 zwischen dem Schaft 27 des Ventilgliedes 9 und der Wand der Bohrung 7 mit einem Sammelraum 29 verbunden, in den andererseits eine den Ventilkörper 1 und den Ventilhaltekörper 5 durchdringende Zulaufleitung 31 mündet, die mit einer Kraftstoffeinspritzpumpe verbindbar ist, über die der Druckraum 23 alternierend mit Kraftstoffhochdruck beaufschlagt wird.

Für eine axiale Kraftbeaufschlagung des Ventilgliedes 9 in Schließrichtung, ist eine Ventilfeder 33 in einen Federraum 35 im Ventilhaltekörper 5 eingesetzt, die sich über einen Ringeinsatz 37 und einen geschlitzten Anschlagring 39 an der brennraumabgewandten Stirnfläche des Ventilkörpers 1 abstützt und die über einen am brennraumabgewandten Ende des Ventilgliedes 9 angeordneten Haltering 41 und eine Einstellscheibe 43 auf das Ventilglied 9 wirkt.

Zur Begrenzung des Gesamtöffnungshubes des Ventilgliedes 9 weist der Schaft des Ventilgliedes 9 in Höhe des Anschlagringes 39 einen Anschlagbund 45 auf, der in Schließstellung des Ventilgliedes 9 einen bestimmten, den Gesamtöffnungshub bestimmenden Abstand vom Anschlagring 39 aufweist und mit dem das Ventilglied 9 nach Erreichen der maximalen Öffnungshublage in Anlage an den Anschlagring 39 gelangt.

Zur Einspritzung des unter hohem Druck stehenden Kraftstoffs in den nicht näher dargestellten Brennraum der zu versorgenden Brennkraftmaschine ist im Ventilkopf 11 des Ventilgliedes 9 wenigstens ein (im Ausführungsbeispiel drei) vom Druckraum 23 abführender Einspritzkanal 47 vorgesehen, der an der Umfangswand des Ventilkopfes 11 einen Austrittsquerschnitt 49 bildet, der so angeordnet ist, daß er bei Schließstellung des Ventilgliedes 9 vollständig von der Bohrungswand 19 des Ventilkörpers 1 überdeckt ist und beim nach außen gerichteten Öffnungshub des Ventilgliedes 9 von einer unteren, am brennraumseitigen Ende des Ventilkörpers 1 angeordneten Steuerkante 51 aufgesteuert wird. Diese in den Figuren 2 und 3 vergrößert dargestellte Steuerkante 51 am Ventilkörper 1 ist dabei durch die Ringkante zwischen der Ventilsitzfläche 17 und der Wand der Bohrung 19 im Ventilkörper 1 gebildet.

Der Einspritzkanal 47 im Ventilkopf 11 ist durch eine von der oberen Ringstirnfläche 21 des Ventilkopfes 11 ausgehende Zulaufbohrung 53, die zur Ventilgliedachse geneigt angeordnet ist, und eine radial von dieser abführenden Einspritzbohrung 55 gebildet, die andererseits an die Umfangswand des Ventilkopfes 11 mündet und dort den Austrittsquerschnitt 49 bildet. Dabei verläuft die Einspritzbohrung 55 rechtwinklig zur Ventilgliedachse und weist eine rechteckige Querschnittsform auf.

Die axiale Erstreckung der Austrittsöffnung am Austrittsquerschnitt 49 ist dabei so bemessen, daß die Ventildichtfläche 13 am Stützring 15 einen bestimmten axialen Abstand zur unteren brennraumseitigen Kante des Austrittsquerschnittes 49 aufweist.

Das erfindungsgemäße Kraftstoffeinspritzventil arbeitet in folgender Weise.

Im Ruhezustand, das heißt wenn keine Hochdruckförderung der dem Einspritzventil zugeordneten Hochdruckeinspritzpumpe erfolgt, hält die Ventilfeder 33 das Ventilglied 9 mit seiner Ventildichtfläche 13 in Anlage an der Ventilsitzfläche 17 am Ventilkörper 1, wobei der Austrittsquerschnitt 49 des Einspritzkanals 47 in dieser Schließposition vollständig von der Bohrungswand des Ventilkörpers 1 verschlossen wird. Beim Einspritzvorgang gelangt der von der Hochdruckeinspritzpumpe geförderte unter hohem Druck stehende Kraftstoff über die Zulaufleitung 31, den Sammelraum 29 und den Ringspalt 25 in den Druckraum 23. Dort wirkt der Kraftstoffhochdruck auf die Ringstirnfläche 21 und verschiebt so das Ventilglied 9 entgegen der Rückstellkraft der Ventilfeder 33 vom Ventilsitz 17. Dabei taucht der Austrittsquerschnitt 49 des Einspritzkanals 47 nach Durchlaufen eines kurzen Vorhubs aus der Überdeckung mit der Bohrungswand des Ventilkörpers 1, so daß der Austrittsquerschnitt 49 von der Steuerkante 51 des Ventilkörpers 1 aufgesteuert wird und der Kraftstoff zur Einspritzung in den Brennraum der Brennkraftmaschine gelangt.

Um dabei einen möglichst kurzen und gut zerstäubten Einspritzstrahl zu erzeugen wird der Austrittsquerschnitt 49 wie in der Figur 3 vergrößert dargestellt nur zum Teil, maximal bis zu 50% aufgesteuert. Dadurch erfolgt die Druckumsetzung des Einspritzstrahles immer an der Steuerkante 51, so daß der Effekt einer extrem kurzen Spritzlochlänge eintritt. Durch die rechtwinklige Lage der Einspritzbohrungen 55 zur Ventilgliedachse wird dabei die Strahlablenkung von 15° an der Steuerkante 51 so vorgehalten, daß über die gleichmäßig verteilten mehreren Austrittsquerschnitte 49 ein Strahlkegelwinkel α von etwa 150° entsteht.

Die Gewährleistung einer maximalen Öffnungshöhe von 50% des Gesamtöffnungsquerschnittes am Austrittsquerschnitt 49 erfolgt dabei durch den festgelegten Abstand zwischen dem Anschlagbund 45 am Ventilglied 9 und dem Anschlagring 39 in Schließstellung des Einspritzventils.

Das Ende der Hochdruckeinspritzung erfolgt durch die Beendigung der Hochdruckzufuhr, so daß die Ventilfeder 33 das Ventilglied 9 wieder auf den Ventilsitz 17 zurückbewegt.

Dabei wird zunächst der Austrittsquerschnitt 49 (Spritzöffnung) wieder von der Ventilkörperwand verschlossen, bevor das Ventilglied 9 mit seiner Ventildichtfläche 13 am Ventilsitz 17 anliegt, so daß Verunreinigungen und Korrosion des Austrittsquerschnittes vermieden werden können.

Mit dem erfindungsgemäßen Kraftstoffeinspritzventil ist es somit in konstruktiv einfacher Weise möglich einen Einspritzstrahl mit kurzer Eindringtiefe und guter Zerstäubung zu erzeugen, ohne dazu zusätzliche Bauteile zu benötigen.

## Patentansprüche

1. Kraftstoffeinspritzventil für Brennkraftmaschinen mit einem in einer Bohrung (7) eines Ventilkörpers (1) vom Kraftstoffdruck entgegen der Rückstellkraft einer Ventilfeder (33) axial verschiebbaren Ventilglied (9) mit einem kolbenförmigen Ventilkopf (11), in dem wenigstens ein von einem in der Bohrung (7) begrenzten Druckraum (23) abführender Einspritzkanal (47) vorgesehen ist, dessen Austrittsquerschnitt (49) an der Umfangsfläche des Ventilkopfes (11) in Schließstellung des Ventilgliedes (9) vollständig vom Ventilkörper (1) überdeckt und beim nach außen gerichteten Öffnungshub von einer unteren Steuerkante (51) am brennraumseitigen Ende des Ventilkörpers (1) aufgesteuert wird, so daß die an die Steuerkante (51) angrenzende Bohrungswand des Ventilkörpers (1) bei maximaler Öffnungshublage des Ventilgliedes (9) einen Teil des Austrittsquerschnittes (49) des Einspritzkanals (47) an der Wand des Ventilkopfes (11) überdeckt, **dadurch gekennzeichnet, daß** die Einspritzbohrung (55) rechtwinklig zur Achse des Ventilgliedes (9) angeordnet ist.

2. Kraftstoffeinspritzventil nach Anspruch 1, **dadurch gekennzeichnet, daß** die Steuerkante (51) am brennraumseitigen Ende des Ventilkörpers (1) bei maximaler Öffnungshublage des Ventilgliedes (9) maximal 50% des Austrittsquerschnitts (49) des Einspritzkanals (47) freigibt.

3. Kraftstoffeinspritzventil nach Anspruch 1, **dadurch gekennzeichnet, daß** der Einspritzkanal (47) durch eine von einer oberen, dem Brennraum abgewandte Ringstirnfläche (21) des Ventilkopfes (11) ausgehende Zulaufbohrung (53) und eine radial von dieser abführenden Einspritzbohrung (55) gebildet ist, die andererseits an die Umfangswand des Ventilkopfes (11) mündet und dort den Austrittsquerschnitt (49) bildet.

4. Kraftstoffeinspritzventil nach Anspruch 3, **dadurch gekennzeichnet, daß** der Querschnitt der Einspritzbohrung (55) eine Rechteckform aufweist.

5. Kraftstoffeinspritzventil nach Anspruch 3, **dadurch gekennzeichnet, daß** die dem Brennraum abgewandte Ringstirnfläche (21) des Ventilkopfes (11) den Druckraum (23) in der Bohrung (19) des Ventilkörpers (1) begrenzt.

6. Kraftstoffeinspritzventil nach Anspruch 1, **dadurch gekennzeichnet, daß** eine Vielzahl von Einspritzkanälen (47), vorzugsweise drei, vorgesehen sind, die gleichmäßig über den Umfang des Ventilkopfes (11) verteilt angeordnet sind.

7. Kraftstoffeinspritzventil nach Anspruch 1, **dadurch gekennzeichnet, daß** die brennraumseitige Stirnfläche des Ventilkörpers eine Ventilsitzfläche (17) bildet, mit der eine Ventildichtfläche (13) zusammenwirkt, die durch eine brennraumabgewandte Ringstirnfläche eines auf den Ventilkopf (11) aufgesetzten Sitzringes (15) gebildet wird.

8. Kraftstoffeinspritzventil nach Anspruch 8, **dadurch gekennzeichnet, daß** die Ventildichtfläche (13) am Ventilkopf (11) mit axialem Abstand zur unteren, dem Brennraum zugewandten Kante (57) der Austrittsöffnung (49) des Einspritzkanals (47) angeordnet ist.

## Claims

1. Fuel-injection valve for internal-combustion engines, having a valve member (9) which can be displaced in the axial direction in a bore (7) in a valve body (1), by the fuel pressure, counter to the restoring force of a valve spring (33) and has a piston-like valve head (11), in which at least one injection duct (47) is provided, which injection duct leads away from a pressure chamber (23) which is delimited in the bore (7) and the outlet cross section (49) of which injection duct, on the circumferential surface of the valve head (11), in the closed position of the valve member (9) is completely covered by the valve body (1) and during the outwardly directed opening stroke of a lower control edge (51) at the combustion-chamber-side end of the valve body (1) is opened, so that that bore wall of the valve body (1) which adjoins the control edge (51), in the maximum opening stroke position of the valve member (9), covers a part of the outlet cross section (49) of the injection duct (47) on the wall of the valve head (11), **characterized in that** the injection bore (55) is arranged at right angles to the axis of the valve member (9).

2. Fuel-injection valve according to Claim 1,
**characterized in that** the control edge (51) at the combustion-chamber-side end of the valve body (1), in the maximum opening stroke position of the valve member (9), releases at most 50% of the outlet cross section (49) of the injection duct (47).

3. Fuel-injection valve according to Claim 1,
**characterized in that** the injection duct (47) is formed by a feed bore (53), which starts from an upper annular end face (21), which is removed from the combustion chamber, of the valve head (11), and an injection bore (55) which leads radially away from the feed bore and on the other side opens out at the circumferential wall of the valve head (11), where it forms the outlet cross section (49).

4. Fuel-injection valve according to Claim 3,
**characterized in that** the cross section of the injection bore (55) is rectangular.

5. Fuel-injection valve according to Claim 3,
**characterized in that** that annular end face (21) of the valve head (11) which is remote from the combustion chamber delimits the pressure chamber (23) in the bore (19) in the valve body (1).

6. Fuel-injection valve according to Claim 1,
**characterized in that** a multiplicity of, preferably three, injection ducts (47) are provided, which are distributed uniformly over the circumference of the valve head (11).

7. Fuel-injection valve according to Claim 1,
**characterized in that** the combustion-chamber-side end face of the valve body forms a valve seat surface (17), with which a valve sealing surface (13) interacts, which valve sealing surface is formed by an annular end face, which is remote from the combustion chamber, of a seat ring (15) which is fitted onto the valve head (11).

8. Fuel-injection valve according to Claim 8,
**characterized in that** the valve sealing surface (13) is arranged on the valve head (11) at an axial distance from the lower edge (57), which faces the combustion chamber, of the outlet opening (49) of the injection duct (47).

## Revendications

1. Injecteur de carburant pour des moteurs à combustion interne comprenant un organe d'obturation (aiguille) (9) coulissant axialement dans un alésage (7) d'un corps d'injecteur (1), sous l'effet de la pression exercée par le carburant contre la force de rappel d'un ressort d'injecteur (33), comprenant
- une tête d'injecteur (11), en forme de piston, dans laquelle est prévu au moins un canal d'éjection (47) partant d'une chambre de pression (23) délimitée dans l'alésage (7),
- la section de sortie (49) de ce canal étant complètement couverte par le corps (1) de l'injecteur au niveau de la surface périphérique de la tête d'injecteur (11) en position de fermeture de l'aiguille (9), et
pour une course d'ouverture dirigée vers l'extérieur, à partir de son arrête de commande inférieure (51), à l'extrémité du corps d'injecteur (1) située du côté de la chambre de combustion, cette section d'ouverture est commandée à l'ouverture pour que la paroi du perçage du corps (1) de l'injecteur, adjacente à l'arête de commande (51), pour la position de la course d'ouverture maximale de l'aiguille (9), recouvre une partie de la section de sortie (49) du canal d'éjection (47) au niveau de la paroi de la tête (11),
**caractérisé en ce que**
le perçage d'éjection (55) est à l'équerre par rapport à l'axe de l'aiguille (9).

2. Injecteur de carburant selon la revendication 1,
**caractérisé en ce que**
l'arête de commande (51) à l'extrémité du corps (1) de l'injecteur, du côté de la chambre de combustion, libère au maximum 50% de la section de sortie (49) du canal d'éjection (47) lorsque l'aiguille (9) et dans sa position de course d'ouverture maximale.

3. Injecteur de carburant selon la revendication 1,
**caractérisé en ce que**
le canal d'éjection (47) est formé d'un perçage d'alimentation (53) partant de la surface frontale annulaire supérieure (21), de la tête (11), non tournée vers la chambre de combustion, et d'un perçage d'éjection (55) partant radialement de ce perçage d'alimentation, le perçage d'éjection débouchant par son autre extrémité dans la paroi périphérique de la tête (11) pour y former la section de sortie (49).

4. Injecteur de carburant selon la revendication 3,
**caractérisé en ce que**
la section du perçage d'éjection (55) correspond à une forme rectangulaire.

5. Injecteur de carburant selon la revendication 3,
**caractérisé en ce que**
la surface frontale annulaire (21) de la tête (11), non tournée vers la chambre de combustion, délimite la chambre de pression (23) dans l'alésage (19) du corps d'injecteur (1).

6. Injecteur de carburant selon la revendication 1,
**caractérisé en ce qu'**
il comporte plusieurs canaux d'éjection (47) et notamment trois canaux, répartis régulièrement à la périphérie de la tête (11).

7. Injecteur de carburant selon la revendication 1,
**caractérisé en ce que**
la surface frontale du corps d'injecteur, du côté de la chambre d'injection, forme une surface constituant un siège de soupape (17), avec laquelle coopère une surface d'étanchéité de soupape (13) constituée par une surface frontale annulaire, non tournée vers la chambre de combustion, d'un anneau formant siège (15) rapporté sur la tête (11).

8. Injecteur de carburant selon la revendication 7,
**caractérisé en ce que**
la surface d'étanchéité (13) de la tête (11) de l'injecteur est prévue à distance axiale par rapport à l'arrête inférieure (57) tournée vers la chambre de combustion et appartenant à l'orifice de sortie (49) du canal d'éjection (47).
